# EUROPÄISCHE PATENTSCHRIFT

(11) **EP 0 742 132 B1**
(45) Veröffentlichungstag und Bekanntmachung des Hinweises auf die Patenterteilung: **01.03.2000**
(21) Anmeldenummer: 96107552.0
(22) Anmeldetag: 11.05.1996
(51) Int. Cl.: B61F 1/14

(54) **Vorrichtung zur Lagerung eines Aufbaus eines Eisenbahnwagens auf seinem Untergestell**
Device for supporting the body of a railway vehicle on its underframe
Dispositif pour supporter une caisse d'un véhicule ferroviaire sur son chassis

(30) Priorität: 11.05.1995 DE 19517189
(43) Veröffentlichungstag der Anmeldung: 13.11.1996
(73) Patentinhaber: Waggonbau Elze GmbH & Co. Besitz KG, 31008 Elze (DE)
(72) Erfinder: Graaff, Wolfgang, 31008 Elze (DE)
(74) Vertreter: Gosch, Wolf-Dietrich

(56) Entgegenhaltungen:
- EP-A- 0 333 152
- DE-A- 1 605 002
- DE-C- 4 238 315
- US-A- 1 806 003

## Beschreibung

Die Erfindung betrifft eine Vorrichtung zur Lagerung eines Aufbaus eines Eisenbahnwagens auf seinem Untergestell mit zwischen dem Aufbau und Aufstandsflächen des Untergestells angeordneten Rollen und einem einen auf den Eisenbahnwagen einwirkenden Stoß abdämpfenden Langhubstoßdämpfer, wobei im Bereich der Aufstandsflächen des Untergestells jeweils mit einer Mehrzahl von Rollen versehene Rollenblöcke angeordnet sind.

Eisenbahnwagen, insbesondere Güterwagen, erhalten während des Rangierens heftige Stöße. Bei Güterwagen ohne eine Stoßverzehreinrichtung wird ein relativ geringfügiger Teil der Stoßenergie durch die Puffer gedämpft. Die dabei auftretenden Beschleunigungen am Wagen betragen bis zu 5 g. Auch die Verwendung von Seitenpuffern mit erhöhter Energieaufnahme und vergrößertem Pufferweg bringen nur eine minimale Verringerung der Beschleunigung von ca. 2 g beim Rangierbetrieb.

Um die Ladung von Schäden infolge der Stöße zu schützen, werden Langhubstoßdämpfer mit Gleitrahmen zwischen dem Aufbau und dem Untergestell eingebaut. Weiterhin sind Wagen mit Stoßbalken bekannt. Dabei wird ein unter dem Eisenbahnwagen durchlaufender Balken mittels eines Stoßdämpfers am restlichen Untergestell des Wagens angelenkt. Dieser Stoßdämpfer nimmt einen Teil der Stoßenergie auf. Am Ende des Stoßes nimmt der Stoßbalken wieder seine Mittelstellung ein. Der Stoßbalken ist ein zusätzliches Element am Fahrzeug und führt zu einer schwereren Bauweise.

Die Ausführung mit Gleitrahmen verzichtet auf den Stoßbalken. Bei einem Stoß kann das Untergestell unter dem Gleitrahmen einen begrenzten Weg ausführen, um die Stoßbeschleunigung zu verringern. Dabei nimmt der Langhubstoßdämpfer Stoßenergie auf und stellt nach Abklingen des Stoßes den Gleitrahmen in die Mittellage zurück.

Dazu ist der Gleitrahmen gleitend und/oder rollend auf dem Untergestell gelagert. Bekannt sind Rollenlagerungen auf mehreren großen, schweren, feststehenden Rollen, welche auf das Untergestell aufgesetzt sind. Weiter sind lose Rollen, die in sogenannten Rollenkästen geführt werden,z. B. aus der EP 0 333 152 A2 bekannt. Auch Gleitplatten zur gleitenden Aufnahme des Gleitrahmens auf dem Untergestell sind bekannt. Die Nachteile der bisher ausgeführten Lösungen sind voluminöse, schwere Ausführungen, und Gleitplatten mit zu hohem Reibewert, um eine störungsfreie Funktion des Langhubstoßdämpfers zu ermöglichen.

Aufgabe der vorliegenden Erfindung ist es daher, eine platz- und gewichtssparende Lagerung des Aufbaues auf dem Untergestell zu ermöglichen, die eine zuverlässige Funktion des Langhubstoßdämpfers gewährleistet.

Diese Aufgabe wird erfindungsgemäß dadurch gelöst, daß die Rollenblöcke als Kästen ausgebildet sind,in denen die Rollen in festen Positionen drehbeweglich gelagert sind.

Eine erfindungsgemäße Vorrichtung hat den Vorzug, daß ein Gleitrahmen und/oder ein Stoßbalken entfallen kann, wodurch erhebliche Gewichtseinsparungen erzielt werden. Die Ausstattung der Rollenkästen mit mehreren vergleichsweise kleinen Rollen hat den Vorzug, daß die Bauhöhe der Lagerung verringert werden kann. Ein erfindungsgemäß ausgestatteter Eisenbahnwagen kann leichter ausgeführt werden, da die verbleibenden Restbeschleunigungen im Bereich von 0,5 bis 1 g liegen können. Neben der Schonung der Ladegüter sind bei Kühlwagen auch einfachere Kühlaggregate einsetzbar, wie sie zum Beispiel für Lkw üblich sind. Hierdurch kann der Mehraufwand für den Einbau eines Langhubstoßdämpfers wieder kompensiert werden, so daß ein erfindungsgemäß ausgestatteter Eisenbahnwagen nicht wesentlich teurer ist als ein herkömmliches, ungedämpftes Fahrzeug.

Weitere Einzelheiten der Erfindung ergeben sich aus der nachfolgenden ausführlichen Beschreibung und den beigefügten Zeichnungen, in denen eine Ausführungsform der Erfindung beispielsweise veranschaulicht ist.

In den Zeichnungen zeigen:
- Fig. 1:: Eine schematische Darstellung eines Eisenbahnwagens in Seitenansicht;
- Fig. 2:: einen Detaillausschnitt entlang der Linie I - I in Fig. 1;
- Fig. 3:: eine schematische Darstellung eines Rollenkastens in Seitenansicht;
- Fig. 4:: einen Schnitt entlang der Linie II - II in Fig. 1 und
- Fig. 5:: eine Draufsicht auf einen zwischen Untergestell und Aufbau angeordneten Langhubstoßdämpfer.

Bei einem stoßgedämpften Eisenbahnwagen mit einem Aufbau 1 und seinem dazugehörigen Untergestell 2, die über einen Langhubstoßdämpfer 3 miteinander verbunden sind, besteht die Erfindung im wesentlichen aus Rollenblöcken 5, die in konsolenartig ausgebildeten viereckigen Öffnungen 7 am Untergestell angeordnet sind und die jeweils eine Mehrzahl von Rollen 6 aufweisen, die sich auf Gegenfahrbahnen 4 am Aufbau 1 abstützen. Vorzugsweise sind die Zahl der Rollenblöcke 5 und die Zahl und Anordnung der in jedem Rollenblock 5 angeordneten Rollen 6 belastungsoptimiert ausgewählt in dem Sinne, daß bei Eisenbahnwagen mit zu erwartender vergleichsweise hoher Belastung über die Gesamtlänge des Fahrzeuges eine höhere Zahl von Rollenblöcken 5 und Rollen 6 angeordnet sind, als bei Fahrzeugen mit zu erwartender niedrigerer Gewichtsbelastung durch die Fracht.

Die Rollenblöcke 5 weisen jeweils vorzugsweise vier Rollen 6 auf, die ebenfalls vorzugsweise jeweils paarweise neben- und hintereinander angeordnet sind. In den Rollenblöcken 5 sind die Rollen 6 in festen Positionen drehbar gelagert. Die Rollenblöcke 5 sind im Bereich von Aufstandsflächen 12 des Untergestells 2 in den viereckigen Öffnungen 7 angeordnet, die die Aufstandsflächen 12 ausbilden. In die viereckigen Öffnungen 7 sind elastische Unterlagen 8 eingelegt, auf denen sich die Rollenblöcke 5 elastisch abstützen, um Winkelabweichungen der Rollen 6 zueinander im Falle einer Stoßbeanspruchung auszugleichen. Diese elastische Unterlage 8 kann beispielsweise aus einer Gummiplatte bestehen.

Die Gegenfahrbahnen 4 für die Rollenblöcke 5 bestehen aus gehärtetem Flachmaterial, das sich an der Unterseite des Aufbaus 1 im Bereich eines Rollenblockes 5 befindet. Die Rollenblöcke sind entfernbar in die viereckigen Öffnungen 7 eingelegt. Wahlweise in eine oder mehrere viereckige Öffnungen 7 am Untergestell können angepaßte Adapter eingesetzt werden, die jeweils mit einer Gleitplatte 11 versehen sind, auf der die ihr zugeordnete Gegenfahrbahn 4 gleitend gelagert ist.

Der Eisenbahnwagen ist mindestens im Bereich seiner vier Ecken 13 mit einer Abhebesicherung 14 versehen, die jeweils aus einer am Untergestell 2 befestigten Klammer 9 und einer sie übergreifenden Führungsschiene 10 besteht, in deren Ausnehmung 15 die Klammer 9 hineinragt. Im Falle eines Rangierstoßes wird auf diese Weise zuverlässig ein Abheben des Aufbaus 1 vom Untergestell 2 vermieden. Für den Normalbetrieb sind Klammer 9 und Führungsschiene 10 berührungslos in der Weise gestaltet, daß ein Abheben des Aufbaus 1 verhindert wird, die rollende bzw. gleitende Lagerung des Aufbaus 1 gegenüber dem Untergestell 2 jedoch nicht behindert wird. Die Klammer 9 ist vorzugsweise lösbar am Untergestell 2 befestigt. Damit kann für den Fall einer vorgesehenen Auswechselung eines oder mehrerer Rollenblöcke 5 gegen Adapter mit Gleitplatten 11 der Aufbau 1 mit geringem Aufwand vom Untergestell 2 abgehoben werden und eine bedarfsgerechte Ausstattung mit Rollenblöcken 5 und/oder Gleitplatten 11 ermöglicht werden.

Eine kinematische Umkehrung der erfindungsgemäßen Vorrichtung ist selbstverständlich ebenfalls möglich in der Weise, daß die Rollenblöcke am Aufbau 1 befestigt sind und die Gegenfahrbahnen sind am Untergestell 2, vorzugsweise im Bereich von deren Längsträgern befinden. Genauso kann die Abhebesicherung 14 auch in der Weise gestaltet werden, daß eine Klammer am Aufbau 1 vorgesehen ist, während eine Führungsschiene am Untergestell 2 angeordnet wird. Das Untergestell 2 kann mit einer biegesteifen Bodenplatte ausgeführt sein, um den Bewegungsraum des Aufbaus 1 gegenüber dem Untergestell 2 zu gewährleisten. Möglich ist aber auch eine weitere Abstützung der Bodenplatte im Bereich zur Mitte, womit dann keine biegesteife Ausführung der Bodenplatte notwendig ist.

Auch der Aufbau 1 kann als torsionssteifer Kasten ausgeführt sein, z.B. wie bei einem Isothermaufbau. In diesem Fall kann der Aufbau 1 einen Teil der erforderlichen Torsionssteifigkeit des Fahrzeuges übernehmen, damit der Eisenbahnwagen entgleisungssicher ist. Dies ist vornehmlich bei zweiachsigen Güterwagen erforderlich. Wenn das Untergestell 2 weniger torsionssteif ausgeführt wird, kann Gewicht gespart werden, wodurch eine höhere Zuladung für den Eisenbahnwagen ermöglicht wird.

## Patentansprüche

1. Vorrichtung zur Lagerung eines Aufbaus (1) eines Eisenbahnwagens auf seinem Untergestell (2)mit zwischen dem Aufbau (1) und Aufstandsflächen des Untergestells (2) angeordneten Rollen (6) und einem einen auf den Eisenbahnwagen einwirkenden Stoß abdämpfenden Langhubstoßdämpfer (3), wobei im Bereich der Aufstandsflächen (12) des Untergestells (2) jeweils mit einer Mehrzahl von Rollen (6) versehene Rollenblöcke (5) angeordnet sind, dadurch gekennzeichnet,daß die Rollenblöcke (5) als Kästen ausgebildet sind, in denen die Rollen in festen Positionen drehbeweglich gelagert sind.

2. Vorrichtung nach Anspruch 1, dadurch gekennzeichnet, daß in jedem Rollenblock (5) vier Rollen (6) belastungsoptimiert angeordnet sind.

3. Vorrichtung nach Anspruch 1 und 2, dadurch gekennzeichnet, daß die Rollen (6) jeweils paarweise neben- und hintereinander in einem Rollenblock (5) angeordnet sind.

4. Vorrichtung nach Anspruch 1 bis 3, dadurch gekennzeichnet, daß die Rollenblöcke (5) auf dem Untergestell (2) im Bereich von rechteckigen Öffnungen (7) geführt sind, die die Aufstandsflächen (12) ausbilden.

5. Vorrichtung nach Anspruch 1 bis 4, dadurch gekennzeichnet, daß die rechteckigen Öffnungen (7) als Konsolen ausgebildet sind, die mit elastischen Unterlagen (8) versehen sind, auf denen die Rollenblöcke (5) federnd abgestützt sind.

6. Vorrichtung nach Anspruch 1 bis 5, dadurch gekennzeichnet, daß der Aufbau (1) im Bereich der Rollenblöcke (5) mit Gegenfahrbahnen (4) ausgestattet ist, die aus gehärtetem Flachmaterial bestehen.

7. Vorrichtung nach Anspruch 1 bis 6, dadurch gekennzeichnet, daß die Rollenblöcke (5) entfernbar in die rechteckigen Öffnungen (7) eingelegt sind.

8. Vorrichtung nach Anspruch 1 bis 7, dadurch gekennzeichnet, daß in eine oder mehrere rechteckige Öffnungen (7) des Untergestells (2) angepaßte Adapter eingesetzt sind, die jeweils mit einer Gleitplatte (11) versehen sind, auf der die ihr zugeordneten Gegenfahrbahn (4) gleitend gelagert ist.

9. Vorrichtung nach Anspruch 1 bis 8, dadurch gekennzeichnet, daß der Aufbau (1) mindestens im Bereich seiner vier Ecken (13) mit Abhebesicherungen (14) versehen ist, die jeweils aus einer am Untergestell (2) befestigten Klammer (9) unter einer sie übergreifenden Führungsschiene (10) besteht, in deren Ausnehmung (15) die Klammer (9) hineinragt.

10. Vorrichtung nach Anspruch 1 bis 9, dadurch gekennzeichnet, daß die Klammer (9) lösbar am Untergestell (2) befestigt ist.

11. Vorrichtung nach Anspruch 1 bis 10, dadurch gekennzeichnet, daß die Klammer (9) und die ihr zugehörige Führungsschiene (10) berührungslos einander zugeordnet sind.

## Claims

1. A mechanism for mounting a superstructure (1) of a railway wagon on its underframe (2) comprising rollers (6) disposed between the superstructure (1) and the contact surfaces of the underframe (2), and a long-stroke shock absorber (3) damping an impact acting on the railway wagon, roller blocks (5) each provided with a plurality of rollers (6) being disposed in the region of the contact surfaces (12) of the underframe (2), characterised in that the roller blocks (5) are constructed as boxes in which the rollers are mounted for rotational movement in fixed positions.

2. A mechanism according to claim 1, characterised in that four rollers (6) are arranged for optimised loading in each roller block (5).

3. A mechanism according to claims 1 and 2, characterised in that the rollers (6) are disposed in each case in pairs side by side and consecutively in a roller block (5).

4. A mechanism according to claims 1 to 3, characterised in that the roller blocks (5) are guided on the underframe (2) in the region of rectangular openings (7) which form the contact surfaces (12).

5. A mechanism according to claims 1 to 4, characterised in that the rectangular openings (7) are formed as brackets which are provided with elastic washers (8) on which the roller blocks (5) are resiliently supported.

6. A mechanism according to claims 1 to 5, characterised in that the superstructure (1) is equipped with companion tracks (4) in the region of the roller blocks (5), said tracks consisting of hardened flat material.

7. A mechanism according to claims 1 to 6, characterised in that the roller blocks (5) are removably inserted in the rectangular openings (7).

8. A mechanism according to claims 1 to 7, characterised in that appropriate adapters are inserted in one or more rectangular openings (7) of the underframe (2) and are each provided with an antifriction plate (11) on which the companion track (4) associated therewith is slidably mounted.

9. A mechanism according to claims 1 to 8, charascterised in that the superstructure (1) is provided with means (14) to prevent its lifting off, at least in the region of its four corners (13), said means each consisting of a clamp (9) fixed to the underframe (2) beneath a guide rail (10) engaging over the clamp (9), the latter projecting into the recess (15) of the guide rail (10).

10. A mechanism according to claims 1 to 9, characterised in that the clamp (9) is releasably fixed on the underframe (2).

11. A mechanism according to claims 1 to 10, characterised in that the clamp (9) and its associated guide rail (10) are associated with one another without any contact.

## Revendications

1. Dispositif de montage d'une caisse (1) de véhicule ferroviaire sur son châssis (2) comportant des rouleaux (6), disposés entre la caisse (1) et des surfaces de contact du châssis (2), et un amortisseur à longue course (3) atténuant les chocs agissant sur le véhicule ferroviaire, des blocs à rouleaux (5) munis chacun d'une pluralité de rouleaux (6) étant disposés dans la zone des surfaces de contact (12) du châssis (2), caractérisé en ce que les blocs à rouleaux (5) sont réalisés sous forme de boîtes dans lesquelles les rouleaux sont montés, de manière rotative, dans des positions fixes.

2. Dispositif selon la revendication 1, caractérisé en ce que quatre rouleaux (6) sont disposés, d'une manière optimisée par rapport à la charge, dans chaque bloc à rouleaux (5).

3. Dispositif selon les revendications 1 et 2, caractérisé en ce que les rouleaux (6) sont à chaque fois disposés deux à deux l'un à côté de l'autre et l'un derrière l'autre dans un bloc à rouleaux (5).

4. Dispositif selon les revendications 1 à 3, caractérisé en ce que les blocs à rouleaux (5) sont placés sur le châssis (2) dans la zone d'ouvertures rectangulaires (7) qui forment les surfaces de contact (12).

5. Dispositif selon les revendications 1 à 4, caractérisé en ce que les ouvertures rectangulaires (7) sont réalisées sous forme de consoles qui sont munies de supports élastiques (8) sur lesquels les blocs à rouleaux (5) prennent appui d'une manière qui fait ressort.

6. Dispositif selon les revendications 1 à 5, caractérisé en ce que la caisse (1) est équipée, dans la zone des blocs à rouleaux (5), de contre-pistes de roulage (4) qui sont faites d'un produit plat trempé.

7. Dispositif selon les revendications 1 à 6, caractérisé en ce que les blocs à rouleaux (5) sont insérés de manière démontable dans les ouvertures rectangulaires (7).

8. Dispositif selon les revendications 1 à 7, caractérisé en ce que des adaptateurs ajustés, qui comportent chacun une plaque de glissement (11) sur laquelle la contre-piste de roulage (4) associée à celle-ci est montée de manière glissante, sont insérés dans une ou plusieurs ouvertures rectangulaires (7) du châssis (2).

9. Dispositif selon les revendications 1 à 8, caractérisé en ce que la caisse (1) est munie, au moins dans la zone de ses quatre coins (13), de dispositifs anti-soulèvement (14) qui sont constitués chacun d'une agrafe (9) fixée au châssis (2) sous un rail de guidage (10) qui la chevauche et dans le creux (15) duquel l'agrafe (9) pénètre.

10. Dispositif selon les revendications 1 à 9, caractérisé en ce que l'agrafe (9) est fixée de manière amovible au châssis (2).

11. Dispositif selon les revendications 1 à 10, caractérisé en ce que l'agrafe (9) et le rail de guidage (10) qui lui correspond sont associés l'un à l'autre sans qu'ils se touchent.
